# EUROPÄISCHE PATENTSCHRIFT

(11) **EP 2 589 725 B1**
(45) Veröffentlichungstag und Bekanntmachung des Hinweises auf die Patenterteilung: **26.06.2019**
(21) Anmeldenummer: 12190641.6
(22) Anmeldetag: 30.10.2012
(51) Int. Cl.: E04F 13/08, E04C 3/09, E04B 1/76

(54) **Verbindungselement und System für Lüftungsprofile für hinterlüftete Fassaden von Gebäuden**
Connection element and system for vent profiles for rear-ventilated facades of buildings
Élément de liaison et système de profil d'aération pour façades de bâtiments ventilées à l'arrière

(30) Priorität: 04.11.2011 DE 102011117699
(43) Veröffentlichungstag der Anmeldung: 08.05.2013
(73) Patentinhaber: Protektorwerk Florenz Maisch GmbH & Co. KG, 76571 Gaggenau (DE)
(72) Erfinder: Giambalvo, Salvatore, 76593 Gernsbach (DE)
(74) Vertreter: Manitz Finsterwald Patent- und Rechtsanwaltspartnerschaft mbB

(56) Entgegenhaltungen:
- DE-A1- 3 008 510
- DE-A1- 3 517 727
- DE-U- 7 030 631
- DE-U1- 7 821 115
- DE-U1- 20 317 103
- US-A1- 2006 260 261

## Beschreibung

Die vorliegende Erfindung betrifft ein Verbindungselement und ein System für Lüftungsprofile für hinterlüftete Fassaden von Gebäuden.

Ein System nach dem Oberbegriff des Anspruchs 1 ist aus DE 78 21 115 U1 sowie aus DE 203 17 103 U1 bekannt. Ein Verbindungselement nach dem Oberbegriff des Anspruchs 10 ist aus DE 30 08 510 A1 und DE 70 30 631 U bekannt. Des Weiteren wird in DE 35 17 727 A1 ein Lüftungsprofil beschrieben, welches über ein Winkelprofil an einer Wand befestigt ist. Aus US 2006/0260261 A1 ist ferner eine Stützstange zur flexibel einstellbaren Befestigung einer Wandverkleidung bekannt.

Lüftungsprofile für hinterlüftete Fassaden werden eingesetzt, um beispielsweise im Dachanschlussbereich, im bodenseitigen oder im seitlichen Anschlussbereich, im Fensterbankanschlussbereich, im Fenstersturzbereich oder im Türsturzbereich der Fassade einen Schutz gegen das Eindringen von Vögeln, Insekten oder sonstigen Kleintieren zu erreichen und gleichzeitig eine ausreichende Belüftung zu gewährleisten.

Es ist bekannt, derartige Lüftungsprofile direkt mit einem Gebäudeabschnitt, wie beispielsweise einem Wand- oder Deckenabschnitt, zu verbinden oder das Lüftungsprofil mit einer an dem Gebäudeabschnitt angebrachten, die Fassade tragenden Unterkonstruktion zu verbinden. Ferner können derartige Lüftungsprofile über zusätzliche Befestigungsprofile an einem Gebäudeabschnitt befestigt werden.

Nachteilig bei bekannten Lüftungsprofilen ist, dass für unterschiedliche Breitenmaße des durch das Lüftungsprofil zu überdeckenden Belüftungsspaltes eine entsprechende Vielzahl von verschiedenen Lüftungsprofilen vorgehalten werden muss, was zu erheblichen Lagerhaltungskosten führt. Ferner ist die Montage des Lüftungsprofils erschwert, wenn sich der Gebäudeabschnitt einerseits und die Unterkonstruktion bzw. die Fassade andererseits nicht über ihre gesamte Länge in einer gleichbleibenden relativen Anordnung zueinander befinden, sondern zum Beispiel Wandunebenheiten zu einer Variation der Breite des Belüftungsspaltes über die Länge des Gebäudeabschnitts führen. In diesem Fall ist es außerdem nicht möglich, das Lüftungsprofil zwängungsfrei zu montieren, d.h. es lässt sich nicht vermeiden, dass in dem montierten Lüftungsprofil innere Spannungen auftreten, welche sich nachteilig auf die mechanische Stabilität des Lüftungsprofils und die Zuverlässigkeit von dessen Befestigung auswirken.

Ferner besteht bei bekannten Lüftungsprofilen das Problem, dass Wärmeausdehnungen des Lüftungsprofils zu einem Verziehen des Lüftungsprofils oder der mit dem Lüftungsprofil verbundenen Unterkonstruktion führen können, was sich nachteilig auf die Stabilität der Gesamtanordnung auswirkt.

Aufgabe der Erfindung ist es, ein Verbindungselement und ein System für ein Lüftungsprofil für hinterlüftete Gebäudefassaden zu schaffen, das für verschiedene Breitenmaße des von dem Lüftungsprofil abzudeckenden Belüftungsspaltes gleichermaßen verwendbar ist und das unabhängig von der konkreten Einbausituation, insbesondere auch bei einer über die Länge des Belüftungsspaltes z.B. infolge von Wandunebenheiten variierenden Breite des Belüftungsspaltes, eine einfache und schnelle Montage des Lüftungsprofils erlaubt, die außerdem zu einer langfristig stabilen und zuverlässigen Befestigung des Belüftungsprofils führt.

Die Aufgabe wird gelöst durch ein System mit den Merkmalen des Anspruchs 1, durch ein Verbindungselement mit den Merkmalen des Anspruchs 10 sowie durch ein System mit den Merkmalen des Anspruchs 15. Vorteilhafte Ausführungsformen der Erfindung sind in den Unteransprüchen, der Beschreibung und den Zeichnungen beschrieben.

Gemäß einem ersten Aspekt der Erfindung wird die eingangs genannte Aufgabe gelöst durch ein System zur Befestigung eines Lüftungsprofils für hinterlüftete Fassaden eines Gebäudes an einem Gebäudeabschnitt, umfassend ein in einer Längsrichtung langgestrecktes Lüftungsprofil mit mehreren Lüftungslöchern und ein in einer Längsrichtung langgestrecktes Befestigungsprofil mit einem Befestigungsschenkel zur Anbringung an dem Gebäudeabschnitt und mit einem Verbindungsschenkel zur Verbindung des Befestigungsprofils mit dem Lüftungsprofil.

Der Verbindungsschenkel des Befestigungsprofils weist dabei wenigstens zwei in Längsrichtung beabstandete Kopplungsabschnitte auf, wobei in jedem Kopplungsabschnitt wenigstens zwei voneinander beabstandete Kopplungspositionen definiert sind, in denen der Verbindungsschenkel jeweils mit einem Verbindungsmittel für das Lüftungsprofil koppelbar ist.

Bei dieser Ausgestaltung eines Befestigungsprofils kann ein gegebenes Lüftungsprofil in jedem der in Längsrichtung des Befestigungsprofils voneinander beabstandeten Kopplungsabschnitte in wenigstens zwei verschiedenen voneinander beabstandeten Kopplungspositionen mit dem Befestigungsprofil verbunden werden.

Dadurch wird es ermöglicht, die relative Anordnung von Lüftungsprofil und Befestigungsprofil und somit letztlich auch die Breite des durch das Lüftungsprofil abgedeckten Belüftungsspaltes durch entsprechende Wahl der Kopplungspositionen einzustellen. Da diese Einstellung einfach durch Auswahl und Benutzung der passenden in dem Befestigungsprofil bereits definierten Kopplungspositionen erfolgt, kann dabei insbesondere auf ein aufwendiges Vorbohren von Löchern in dem Befestigungsprofil während der Justage verzichtet werden, was die Montage insgesamt deutlich erleichtert. Prinzipiell kann natürlich auch ein Bohrschritt erfolgen, beispielsweise um ein vorhandenes, eine Kopplungsposition definierendes Loch des Befestigungsprofils an ein Verbindungsmittel mit einem größeren Durchmesser anzupassen. Das Befestigungsprofil ermöglicht somit den Einsatz desselben Lüftungsprofil in verschiedenen Einbausituationen, die sich zum Beispiel hinsichtlich des Breitenmaßes des durch das Lüftungsprofil abzudeckenden Belüftungsspaltes unterscheiden. Dadurch werden die Lagerhaltungskosten für entsprechende, aus Befestigungsprofil und Lüftungsprofil bestehende Lüftungssysteme reduziert.

Durch die Möglichkeit, das Lüftungsprofil in jedem Befestigungsabschnitt des Befestigungsprofils in einer anderen Kopplungsposition mit dem Befestigungsprofil zu koppeln, wird es außerdem ermöglicht, eine Variation der Breite des abzudeckenden Belüftungsspaltes über die Längserstreckung des Belüftungsspaltes auszugleichen und das Lüftungssystem an eine solche variierende Breite anzupassen. Dadurch wird in jeder Einbausituation eine einfache und zwängungsfreie Montierbarkeit des Lüftungsprofils und eine optimale Abdeckung des Belüftungsspaltes erreicht.

Ein mit dem Befestigungsprofil des erfindungsgemäßen Systems verwendetes Lüftungsprofil kann ähnlich dem Befestigungsprofil ebenfalls mehrere in Längsrichtung des Lüftungsprofils voneinander beabstandete Kopplungsabschnitte aufweisen, in denen jeweils mehrere voneinander beabstandete Kopplungspositionen für das Verbindungsmittel definiert sind. Die Kopplungsabschnitte des Lüftungsprofils mit den Kopplungspositionen können dabei insbesondere durch die Lüftungslöcher des Lüftungsprofils selbst gebildet sein, die zur Aufnahme eines Verbindungsmittels zur Verbindung mit dem Befestigungsprofil geeignet sind. In diesem Fall wird durch die Möglichkeit, in jedem Kopplungsabschnitt von Lüftungsprofil und Befestigungsprofil eine von mehreren Kopplungspositionen des Lüftungsprofils und eine von mehreren Kopplungspositionen des Befestigungsprofils für das Verbindungsmittel auszuwählen, die Vielfalt der verfügbaren Relativpositionierungen von Lüftungsprofil und Befestigungsprofil noch weiter gesteigert. Dabei kann eine zumindest annähernd stufenlose Einstellung der Relativpositionierung von Lüftungsprofil und Befestigungsprofil in jedem Kopplungsabschnitt ermöglicht werden, um dabei das Lüftungssystem an eine gegebene Breite des Belüftungsspaltes anzupassen und/oder eine Variation dieser Breite über die Länge des Belüftungsspaltes auszugleichen.

Bevorzugt ist in jedem Kopplungsabschnitt des Befestigungsprofils eine beliebige Vielzahl von kontinuierlich aufeinander folgenden Kopplungspositionen definiert, die die wenigstens zwei Kopplungspositionen des Kopplungsabschnitts umfasst. Dadurch wird eine zumindest über einen Bereich hinweg stufenlose Einstellbarkeit der Relativpositionierung von Befestigungsprofil und Lüftungsprofil erreicht.

Gemäß einer vorteilhaften Ausführungsform des Befestigungsprofils des erfindungsgemäßen Systems sind die wenigstens zwei Kopplungspositionen eines Kopplungsabschnitts durch die voneinander beabstandeten Enden einer in dem Kopplungsabschnitt vorgesehenen länglichen Durchbrechung des Befestigungsprofils definiert. In diesem Fall definieren auch sämtliche zwischen den beiden Enden der länglichen Durchbrechung angeordneten Positionen der länglichen Durchbrechung eine Kopplungsposition für das Verbindungsmittel, so dass zumindest bereichsweise eine stufenlos einstellbare Relativpositionierung von Befestigungsprofil und Lüftungsprofil erreicht wird. Die längliche Durchbrechung kann als Langloch ausgebildet sein, welches insbesondere eine über seine Länge im Wesentlichen konstante Breite aufweist.

Bevorzugt sind die wenigstens zwei voneinander beabstandeten Kopplungspositionen eines Kopplungsabschnitts in einer Richtung quer und insbesondere zumindest annähernd senkrecht zu der Längsrichtung des Befestigungsprofils hintereinander angeordnet. Bei dieser Ausgestaltung kann die Relativpositionierung von Befestigungsprofil und Lüftungsprofil in der Richtung quer zur Längsrichtung des Befestigungsprofils durch entsprechende Wahl der Kopplungsposition gewählt und somit das Lüftungssystem gezielt an eine gegebene Breite des von dem Lüftungsprofil abzudeckenden Belüftungsspaltes angepasst werden. Die beiden Kopplungspositionen liegen bevorzugt in einer im Wesentlichen senkrecht zu der Längsrichtung des Befestigungsprofils verlaufenden Linie hintereinander, können aber auch in der Längsrichtung des Befestigungsprofils zueinander versetzt angeordnet sein.

Bei der vorstehend beschriebenen Ausgestaltung können die wenigstens zwei Kopplungspositionen eines Kopplungsabschnitts zum Beispiel durch ein in Bezug auf seine Längsrichtung quer und insbesondere senkrecht zu der Längsrichtung des Befestigungsprofils orientiertes Langloch gebildet sein.

Eine vorteilhafte Ausgestaltung des Befestigungsprofils des erfindungsgemäßen Systems sieht vor, dass die wenigstens zwei Kopplungspositionen einen Abstand von zwischen 3 und 50 mm, bevorzugt zwischen 5 und 30 mm und besonders bevorzugt zwischen 10 und 20 mm aufweisen. Wenn das Befestigungsprofil mit einem Lüftungsprofil eingesetzt wird, dessen Lüftungslöcher zur Durchführung des Verbindungsmittels zur Verbindung von Lüftungsprofil und Befestigungsprofil geeignet sind, kann durch die wenigstens zwei Kopplungspositionen des Befestigungsprofils zum Beispiel der Abstand zwischen zwei benachbarten Lüftungslochreihen des Lüftungsprofils überbrückt werden, so dass über mehrere Lüftungslochreihen des Lüftungsprofils hinweg eine feinstufige und bevorzugt stufenlose Einstellbarkeit der Relativpositionierung von Lüftungsprofil und Befestigungsprofil erreicht wird.

Gemäß einer weiteren vorteilhaften Ausführungsform der Erfindung ist vorgesehen, dass wenigstens einer und insbesondere jeder der wenigstens zwei Kopplungsabschnitte in seinen zwei Kopplungspositionen mit einem stiftartigen Verbindungsmittel koppelbar ist. Ein solches stiftartiges Verbindungsmittel durchgreift bevorzugt eine Durchbrechung des Befestigungsprofils und/oder des Lüftungsprofils, um eine sichere Verbindung zwischen Lüftungsprofil und Befestigungsprofil herzustellen. Das Verbindungsmittel kann einen im Wesentlichen runden Querschnitt aufweisen. Insbesondere kann das Verbindungsmittel durch eine Niete, eine Schraube oder einen Steckverbinder gebildet sein.

Vorteilhafterweise ist das Befestigungsprofil als L-Profil ausgebildet, wobei der Befestigungsschenkel und der Verbindungsschenkel die beiden Schenkel der L-förmigen Querschnittsform des Befestigungsprofils bilden. Der Befestigungsschenkel kann insbesondere zur flächigen Anlage an dem Gebäudeabschnitt dienen, wodurch eine besonders zuverlässige Verbindung zwischen Gebäudeabschnitt und Befestigungsprofil erreicht wird. Der Verbindungsschenkel kann zur flächigen Anlage an dem Lüftungsprofil ausgebildet sein, wodurch eine besonders zuverlässige Verbindung zwischen Befestigungsprofil und Lüftungsprofil erreicht wird.

Der Befestigungsschenkel des Befestigungsprofils kann wenigstens ein Loch mit rundem Querschnitt und/oder ein Langloch für ein das Befestigungsprofil an dem Gebäudeabschnitt befestigendes Befestigungsmittel aufweisen. Dadurch kann eine zuverlässige Befestigung an dem Gebäudeabschnitt erreicht werden. Ein Langloch erleichtert darüber hinaus die Justage des Befestigungsprofils an dem Gebäudeabschnitt, da es bis zur endgültigen Befestigung des Befestigungsschenkels ein nachträgliches Verschieben des Befestigungsschenkels gegenüber einem in dem Langloch angeordneten Befestigungsmittel erlaubt. Als Befestigungsmittel kann beispielsweise ein stiftartiges Befestigungsmittel, bevorzugt mit im Wesentlichen rundem Querschnitt dienen, zum Beispiel eine Niete, eine Schraube oder ein Steckverbinder.

Das Befestigungsprofil kann eine oder mehrere Sicken aufweisen, wodurch eine Versteifung des Befestigungsprofils erreicht werden kann. Ferner kann das Material des Befestigungsprofils mit einer geprägten Struktur, beispielsweise einer Perlenstruktur, einer Fischhaut oder Ähnlichem versehen sein.

Das Befestigungsprofil weist bevorzugt ein Metallmaterial auf, beispielsweise ein Aluminiummaterial, ein Edelstahlmaterial oder ein stahlverzinktes Material, oder besteht daraus. Das Befestigungsprofil kann auch ein Kunststoffmaterial aufweisen oder daraus bestehen.

Das Befestigungsprofil des erfindungsgemäßen Systems eignet sich insbesondere zur Befestigung eines Lüftungsprofils für hinterlüftete Fassaden im bodenseitigen Anschlussbereich sowie im Fenster- oder Türsturzbereich einer Fassade. Dementsprechend kann das Befestigungsprofil an einem bodenseitigen Wandabschnitt oder einem Fenster- oder Türsturzabschnitt des Gebäudes befestigt werden. Prinzipiell ist das Befestigungsprofil aber auch zur Befestigung eines Lüftungsprofils im Dachanschlussbereich, im seitlichen Anschlussbereich oder im Fensterbankanschlussbereich der Fassade geeignet.

Gemäß der Erfindung sind das Lüftungsprofil und das Befestigungsprofil bei im Wesentlichen paralleler Längsausrichtung in wenigstens zwei in der gemeinsamen Längsrichtung voneinander beabstandeten Kopplungsbereichen miteinander koppelbar, wobei das Lüftungsprofil und das Befestigungsprofil in jedem der wenigstens zwei Kopplungsbereiche jeweils über ein Verbindungsmittel in wenigstens zwei verschiedenen, quer zu der gemeinsamen Längsrichtung voneinander beabstandeten Relativpositionen miteinander koppelbar sind.

Bei dieser Ausgestaltung des Systems lässt sich die Relativlage von Befestigungsprofil und Lüftungsprofil durch entsprechende Wahl der zur Verbindung des Befestigungsprofils und des Lüftungsprofils verwendeten Relativpositionen gezielt einstellen und somit an die Breite des durch das Lüftungsprofil abzudeckenden Belüftungsspaltes bzw. eine etwaige Variation dieser Breite über die Länge des Belüftungsspaltes anpassen. Dadurch lässt sich dasselbe System in den verschiedensten Einbausituationen einsetzen und dort jederzeit einfach und zwängungsfrei montieren.

Gemäß einer vorteilhaften Ausführungsform des erfindungsgemäßen Systems liegen die wenigstens zwei Relativpositionen in einer im Wesentlichen senkrecht zur Längsrichtung des Befestigungsprofils und parallel zu dem Verbindungsschenkel des Befestigungsprofils orientierten Richtung hintereinander. Dadurch lässt sich eine besonders einfache und gezielte Anpassbarkeit des Systems an die Breite des durch das Lüftungsprofil abzudeckenden Lüftungsspaltes erreichen.

Bei dem erfindungsgemäßen System ist ferner vorgesehen, dass der Verbindungsschenkel des Befestigungsprofils wenigstens zwei in Längsrichtung des Befestigungsprofils voneinander beabstandete Kopplungsabschnitte aufweist, wobei in jedem Kopplungsabschnitt wenigstens zwei voneinander beabstandete Kopplungspositionen definiert sind, in denen der Verbindungsschenkel jeweils mit einem Verbindungsmittel für das Lüftungsprofil koppelbar ist. Die zwei Kopplungspositionen eines Kopplungsabschnitts des Befestigungsprofils erlauben dann die gegenseitige Anordnung von Lüftungsprofil und Befestigungsprofil in verschiedenen Relativpositionen.

Zusätzlich dazu kann auch das Lüftungsprofil wenigstens zwei in Längsrichtung des Lüftungsprofils voneinander beabstandete Kopplungsabschnitte aufweisen, wobei in jedem Kopplungsabschnitt wenigstens zwei voneinander beabstandete Kopplungspositionen definiert sind, in denen das Lüftungsprofil jeweils mit einem Verbindungsmittel für das Befestigungsprofil koppelbar ist. Die Kopplungsabschnitte des Lüftungsprofils mit den Kopplungspositionen können insbesondere durch die Lüftungslöcher des Lüftungsprofils selbst gebildet sein, die zur Aufnahme eines Verbindungsmittels zur Verbindung mit dem Befestigungsprofil geeignet sind. Somit können die ohnehin vorhandenen Lüftungslöcher verwendet werden, um das Lüftungsprofil in verschiedenen Relativlagen mit dem Befestigungsprofil zu koppeln. Wenn bei dieser Ausgestaltung des Lüftungsprofils zusätzlich auch das Befestigungsprofil mehrere Kopplungsabschnitte mit mehreren voneinander beabstandeten Kopplungspositionen aufweist, können diese insbesondere dazu dienen, die erreichbaren Relativpositionen von Lüftungsprofil und Befestigungsprofil noch zusätzlich zu erweitern und eine fein gestufte oder insbesondere stufenlose Justierbarkeit der Relativpositionierung von Lüftungsprofil und Befestigungsprofil zu gewährleisten, wobei aufgrund des Vorsehens der vordefinierten Kopplungspositionen kein Vorbohren des Lüftungsprofils oder des Befestigungsprofils notwendig ist. Bevorzugt ist es, wenn sich ein Langloch des Befestigungsprofils und zumindest eine Lochreihe des Lüftungsprofils, insbesondere im Wesentlichen senkrecht, kreuzen, wenn Befestigungsprofil und Lüftungsprofil in Bezug auf ihre Längsrichtung im Wesentlichen parallel ausgerichtet sind und in den Kopplungsbereichen aufeinander aufliegen. Durch eine oder mehrere solcher mit den Kopplungspositionen des Befestigungsprofils überkreuzend liegende Lochreihen des Lüftungsprofils kann gewährleistet werden, dass in jeder gewünschten Relativlage von Lüftungsprofil und Befestigungsprofil ein Lüftungsloch des Belüftungsprofils mit dem Langloch des Befestigungsprofils fluchtet und somit eine schnelle und einfache Verbindung ohne Vorbohren möglich ist.

Das Lüftungsprofil kann als Lüftungslöcher mehrere Langlöcher aufweisen, die vorzugsweise in einer oder mehreren, insbesondere parallelen, Reihen angeordnet sind. Die Langlöcher einer Reihe können jeweils parallel zu der Längsrichtung der durch die Langlöcher gebildeten Reihe orientiert sein. Die Langlöcher und/oder die Reihen von Langlöchern können z.B. parallel zur Längsrichtung des Lüftungsprofils orientiert sein. Bevorzugt ist es, wenn sich ein Langloch des Befestigungsprofils und ein Langloch des Lüftungsprofils, insbesondere im Wesentlichen senkrecht, kreuzen, wenn das Befestigungsprofil und das Lüftungsprofil in Bezug auf ihre Längsrichtung im Wesentlichen parallel ausgerichtet sind und in den Kopplungsbereichen aufeinander aufliegen. Die Kopplungsposition kann dann parallel zu den beiden verschiedenen Längsorientierungen der sich überkreuzenden Langlöcher im Wesentlichen frei gewählt werden. Erfindungsgemäß weist das Lüftungsprofil wenigstens zwei nebeneinander angeordnete und zueinander benachbarte Reihen von Lüftungslöchern auf. Dabei ist der Abstand zwischen den wenigstens zwei Kopplungspositionen eines Kopplungsabschnitts des Befestigungsprofils so groß wie oder größer als der Abstand zwischen den zwei benachbarten Reihen von Lüftungslöchern des Lüftungsprofils. Besonders bevorzugt ist es dabei, wenn in einem und insbesondere jedem Kopplungsabschnitt des Befestigungsprofils beliebig viele kontinuierlich aufeinander folgende Kopplungspositionen zur Kopplung mit einem Verbindungsmittel für das Lüftungsprofil definiert sind, die die wenigstens zwei Kopplungspositionen des Kopplungsabschnitts umfassen. In diesem Fall wird gewährleistet, dass das Lüftungsprofil auch in jeder beliebigen, dem Zwischenraum zwischen den beiden Reihen von Lüftungslöchern entsprechenden Zwischenlage mit dem Befestigungsprofil koppelbar ist, so dass insgesamt eine stufenlose Justierbarkeit der Relativlage von Lüftungsprofil und Befestigungsprofil über einen weiten Bereich gewährleistet wird. Die beliebig vielen Kopplungspositionen eines Kopplungsabschnitts des Befestigungsprofils können insbesondere durch eine längliche Durchbrechung des Befestigungsprofils definiert sein.

Die Lüftungslöcher zweier benachbarter Reihen von Lüftungslöchern können in Längsrichtung der Lüftungslochreihen zueinander versetzt angeordnet sein, z.B. nach der Art eines Backsteinmusters. Die Länge eines Langlochs des Befestigungsprofils kann so groß gewählt sein, dass das Langloch bei planparalleler Anlage des Lüftungsprofils an dem Befestigungsprofil mit einer ausreichenden Anzahl von zueinander benachbarten Lüftungslochreihen fluchtet, um in Bezug auf die Längsrichtung der Lüftungslochreihen eine beliebige relative Kopplungsposition zwischen dem Befestigungsprofil und dem Lüftungsprofil zu ermöglichen. Das Langloch des Lüftungsprofils kann quer und insbesondere senkrecht zu der Längsrichtung der Lüftungslochreihen orientiert sein und kann z.B. eine Länge aufweisen, die wenigstens dem zwei-, drei- oder vierfachen des Abstands zweier benachbarter Lüftungslochreihen entspricht.

Eine weitere Ausführungsform des erfindungsgemäßen Systems sieht vor, dass das Lüftungsprofil und das Befestigungsprofil über ein sich durch ein Lüftungsloch des Lüftungsprofils hindurch erstreckendes stiftartiges Verbindungsmittel miteinander gekoppelt sind. Das Verbindungsmittel kann dabei einen im Wesentlichen runden Querschnitt aufweisen und ist insbesondere durch eine Niete, eine Schraube oder einen Steckverbinder gebildet.

Das Lüftungsprofil und der Verbindungsschenkel des Befestigungsprofils können im Bereich ihrer Verbindung zumindest annähernd planparallel aufeinander aufliegen, wodurch eine besonders zuverlässige Verbindung geschaffen wird.

Eine vorteilhafte Ausgestaltung des Systems sieht vor, dass die Breite einer in dem Verbindungsschenkel ausgebildeten länglichen Durchbrechung des Befestigungsprofils zumindest annähernd der Breite eines Lüftungsloches des Lüftungsprofils entspricht. Auf diese Weise kann, wenn die Durchbrechung des Befestigungsprofils und das Lüftungsloch des Lüftungsprofils übereinander liegen und einander senkrecht kreuzen, eine im Wesentlichen quadratische, sich durch das Lüftungsprofil und das Befestigungsprofil hindurch erstreckende Öffnung geschaffen werden, die sich besonders gut zur Aufnahme eines das Lüftungsprofil mit dem Befestigungsprofil verbindenden Verbindungsmittels eignet.

Gemäß einem zweiten Aspekt der Erfindung wird die eingangs genannte Aufgabe gelöst durch ein Verbindungselement zur Verbindung eines Lüftungsprofils für hinterlüftete Fassaden eines Gebäudes mit einer an dem Gebäude angebrachten gemäß dem Gegenstand des Anspruchs 10.

Ein solches Verbindungselement lässt sich derart mit einem Lüftungsprofil für hinterlüftete Fassaden koppeln, dass das Lüftungsprofil in seiner Längsrichtung gegenüber der Verbindungselement verschiebbar an dem Verbindungselement gelagert ist.

Die Kopplung des Lüftungsprofils mit dem Verbindungselement kann auf einfache Weise dadurch erfolgen, dass der Halteabschnitt und der Halsabschnitt in der Längsrichtung des Halsabschnittes durch ein Lüftungsloch des Lüftungsprofils hindurch gesteckt werden und anschließend das Verbindungselement gegenüber dem Lüftungsprofil um die Längsachse des Halsabschnittes herum gedreht wird. Dabei hintergreift der gegenüber dem Halsabschnitt hervorstehende Halteabschnitt das Lüftungsprofil in dem das Lüftungsloch begrenzenden Bereich des Lüftungsprofils und bildet eine in Längsrichtung des Halsabschnittes wirksame Hinterschneidung mit dem Lüftungsprofil und beschränkt dadurch eine Bewegung des Lüftungsprofils in der Längsrichtung des Halsabschnittes. Der Halsabschnitt kann sich hingegen in dem Lüftungsloch ungehindert in Längsrichtung des Lüftungslochs bewegen, so dass eine Verschiebbarkeit des Lüftungsprofils in der Längsrichtung des Lüftungslochs gewährleistet wird. Das Verbindungselement kann dann über seinen Befestigungsabschnitt an der Unterkonstruktion befestigt werden. Auf diese Weise wird eine in Längsrichtung des Halsabschnittes wirksame Abstützung des Lüftungsprofils bereitgestellt, wobei das Lüftungsprofil gleichzeitig in Längsrichtung des Lüftungsloches des Lüftungsprofils gegenüber dem Verbindungselement verschiebbar bleibt.

Diese Längsverschiebbarkeit des Lüftungsprofils gegenüber dem Verbindungselement gewährleistet, dass z.B. eine Wärmeausdehnung des Lüftungsprofils zu keiner Verspannung des Lüftungsprofils mit der Unterkonstruktion, sondern lediglich zu einer freien Längsverschiebung des Lüftungsprofils gegenüber dem Verbindungselement führt. Dadurch wird die langfristige Stabilität der Befestigung des Lüftungsprofils an der Unterkonstruktion erheblich gesteigert.

Gemäß einer Ausführungsform des erfindungsgemäßen Verbindungselements steht der Halteabschnitt in zwei entgegengesetzten, zu der Längsrichtung des Halsabschnittes senkrechten Richtungen über den Halsabschnitt hervor. Der Verbindungsabschnitt kann zum Beispiel im Wesentlichen T-förmig ausgebildet sein, wobei der Halsabschnitt den vertikalen Steg und der Halteabschnitt den horizontalen Steg der T-Form bildet. Mit einem solchen Verbindungselement lässt sich ein Hintergreifen des Lüftungsprofils auf zwei gegenüberliegenden Seiten des den Halsabschnitt aufnehmenden Lüftungsloches und somit eine besonders zuverlässige Halterung des Lüftungsprofils an dem Verbindungselement erreichen.

Eine bevorzugte Ausführungsform des erfindungsgemäßen Verbindungselements sieht vor, dass der Halteabschnitt einerseits und der Basisabschnitt andererseits jeweils eine von wenigstens zwei gegenüberliegenden und zueinander weisenden Stirnflächen aufweisen, die zusammen einen nur durch den Halsabschnitt überbrückten Spalt des Verbindungselements definieren. Ein in einem solchen Spalt aufgenommenes Lüftungsprofil ist parallel zu der Längsrichtung des Halsabschnittes nicht nur in der von dem Basisabschnitt weg weisenden Richtung, sondern auch in der zu dem Basisabschnitt hin weisenden Richtung wirksam gelagert, wodurch eine noch sicherere Halterung des Lüftungsprofils erreicht wird. Bevorzugt ist die in der Längsrichtung des Halsabschnittes gemessene Breite des Spaltes an die Dicke des Lüftungsprofils angepasst, so dass das Lüftungsprofil in Längsrichtung des Halsabschnittes betrachtet mit nur geringem Spiel oder zumindest annähernd spielfrei an dem Verbindungselement gelagert ist.

Eine den Spalt begrenzende Seitenfläche des Basisabschnittes des Verbindungselements kann auch als Anschlag für das Verbindungselement beim Durchführen des Verbindungsabschnittes durch das Lüftungsloch des Lüftungsprofils dienen und dadurch den Durchführvorgang erleichtern.

Die in der Längsrichtung des Halsabschnittes gemessene minimale Breite des Spaltes kann zum Beispiel zwischen 0,3 und 5 mm, bevorzugt zwischen 0,4 und 2,5 mm und besonders bevorzugt zwischen 0,6 und 2 mm betragen.

Eine vorteilhafte Weiterbildung des Verbindungselements sieht vor, dass das Verbindungselement wenigstens zwei an den längsseitigen Enden des Verbindungselements angeordnete Verbindungsabschnitte umfasst, wobei die wenigstens zwei Verbindungsabschnitte voneinander verschiedene Dimensionierungen aufweisen, und zwar bevorzugt verschiedene Breiten eines Spaltes, den die Verbindungsabschnitte in der vorstehend beschriebenen Weise mit dem Basisabschnitt bilden. Auf diese Weise kann ein und dasselbe Verbindungselement für verschiedenartige Lüftungsprofile verwendet werden, insbesondere für Lüftungsprofile mit verschiedener Dicke wie zum Beispiel einerseits Lüftungsprofile aus Metall und andererseits Lüftungsprofils aus Kunststoff wie z.B. Polyvinylchlorid. Die beiden Verbindungsabschnitte des Verbindungselements können im Rahmen der Erfindung aber prinzipiell auch identisch ausgestaltet sein.

Bevorzugt ist das Verbindungselement aus einem Flachmaterial gebildet. Der Halteabschnitt des Verbindungsabschnitts steht dann bevorzugt im Wesentlichen senkrecht zu der Längsrichtung des Halsabschnittes und parallel zu einer Flachseite des Verbindungselements über den Halsabschnitt hervor.

Erfindungsgemäß weist der Basisabschnitt des Verbindungselements einen zwischen dem Befestigungsabschnitt und dem Verbindungsabschnitt angeordneten Längsabschnitt auf, der eine geringere Steifigkeit in Bezug auf eine in der Längsrichtung des Halsabschnittes gerichtete Kraft aufweist als die benachbarten Längsabschnitte des Verbindungselements. Das Verbindungselement kann dann bei einer zu der Längsrichtung des Halsabschnittes parallelen Bewegung des Lüftungsprofils die entstehenden mechanischen Spannungen elastisch aufnehmen, ohne dass ein Verziehen des Lüftungsprofils, des Verbindungselements oder der Unterkonstruktion auftritt. Dadurch wird die Zuverlässigkeit der Verbindung zwischen Lüftungsprofil und Unterkonstruktion noch weiter gesteigert.

Bevorzugt ist der Basisabschnitt des Verbindungselements im Längsschnitt betrachtet im Wesentlichen S-förmig ausgebildet und weist einen ersten und einen zweiten Längsabschnitt auf, die durch einen quer und insbesondere abgewinkelt zu dem ersten und zweiten Längsabschnitt verlaufenden dritten Längsabschnitt verbunden sind. Eine solche Ausgestaltung führt zu einer verringerten Steifigkeit des Verbindungselements im Bereich des dritten Längsabschnitts.

Eine vorteilhafte Ausgestaltung des Verbindungselements wird dadurch erreicht, dass der erste und der zweite Längsabschnitt im Wesentlichen planparallel und in einer senkrecht zu den beiden Längsabschnitten orientierten Richtung versetzt zueinander angeordnet sind. Bevorzugt ist es, wenn der Betrag des Versatzes in etwa die Hälfte der maximalen Breite des Basisabschnittes beträgt. Dadurch wird eine besonders einfache Montage des Verbindungselements an einer Oberfläche der Unterkonstruktion ermöglicht. So wird es ermöglicht, das Verbindungselement erst so an die Oberfläche der Unterkonstruktion anzusetzen, dass die Versatzrichtung parallel zu der Oberfläche orientiert ist. Wird das Verbindungselement dann um 90 Grad gedreht, um den Halteabschnitt mit dem Lüftungsprofil in Eingriff zu bringen, kommt der versetzte Abschnitt automatisch an der Oberfläche der Unterkonstruktion zur Anlage und kann dort befestigt werden.

In dem wenigstens einen Befestigungsabschnitt kann wenigstens ein Loch mit im Wesentlichen rundem Querschnitt und/oder wenigstens ein Langloch für ein mit der Unterkonstruktion zu verbindendes Befestigungsmittel vorgesehen sein, um eine einfache Montage und wirksame Befestigung des Verbindungselements zu gewährleisten. Als Befestigungsmittel kann insbesondere ein Befestigungsmittel mit im Wesentlichen kreisrundem Querschnitt und beispielsweise eine Schraube, eine Niete oder ein Steckverbinder eingesetzt werden.

Ein dritter Aspekt der Erfindung betrifft ein System zur Befestigung eines Lüftungsprofils für hinterlüftete Fassaden eines Gebäudes an einer an dem Gebäude angebrachten Unterkonstruktion, umfassend ein Lüftungsprofil mit mehreren Lüftungslöchern und ein wie hierin beschriebenes Verbindungselement, insbesondere ein erfindungsgemäßes Verbindungselement. Die hierin in Bezug auf das Verbindungselement beschriebenen Ausführungsformen und Vorteile gelten entsprechend auch für das System zur Befestigung des Lüftungsprofils an der Unterkonstruktion.

Gemäß einer vorteilhaften Ausführungsform durchgreift der Halsabschnitt des Verbindungsabschnitts des Verbindungselements ein Lüftungsloch des Lüftungsprofils und der Halteabschnitt des Verbindungsabschnitts hintergreift das Lüftungsprofil in dem das Lüftungsloch begrenzenden Bereich des Lüftungsprofils. Dadurch wird eine sichere Halterung des Lüftungsprofils parallel zur Längsrichtung des Halsabschnittes des Verbindungselements geschaffen und gleichzeitig eine freie Verschiebbarkeit des Profilelements in Längsrichtung des Lüftungsloches erreicht. Das Lüftungsprofil kann in an sich bekannter Weise mehrere längliche Lüftungslöcher aufweisen, die insbesondere parallel zu der Längsrichtung des Lüftungsprofils orientiert sind. In diesem Fall kann durch das erfindungsgemäße System ein durch eine Wärmeausdehnung des Lüftungsprofils oder der Unterkonstruktion hervorgerufenes Verziehen oder Verspannen des Lüftungsprofils und der Unterkonstruktion besonders wirksam verhindert werden.

Die in einer zu der Längsrichtung des Halsabschnittes senkrechten Breitenrichtung des Verbindungselements gemessene maximale Breite des Halsabschnittes des Verbindungsabschnitts kann geringer als oder annähernd gleich der Breite des Lüftungsloches sein. Die in derselben Richtung gemessene Breite des Halteabschnitts des Verbindungsabschnitts kann größer sein als die Breite des Lüftungsloches und geringer oder annähernd gleich der Länge des Lüftungsloches, so dass der Halteabschnitt entlang der Breitenrichtung des Verbindungselements durch das Lüftungsloch hindurch durchgesteckt werden kann und in der demgegenüber um 90 Grad um die Längsachse des Halsabschnittes des Verbindungselements gedrehten Orientierung das Lüftungsprofil in dem Bereich des Lüftungsloches hintergreift.

Das vorstehend beschriebene System kann gleichzeitig ein wie hierin beschriebenes, erfindungsgemäßes System zur Befestigung eines Lüftungsprofils für hinterlüftete Fassaden eines Gebäudes an einem Gebäudeabschnitt bilden. Dazu kann das System zusätzlich ein wie hierin beschriebenes Befestigungsprofil zum Befestigen des Lüftungsprofils an einem Gebäudeabschnitt aufweisen. Die hierin in Bezug auf das erfindungsgemäße System zur Befestigung eines Lüftungsprofils an einem Gebäudeabschnitt bzw. in Bezug auf das Befestigungsprofil beschriebenen Ausführungsformen und Vorteile gelten entsprechend.

Nachfolgend wird die Erfindung beispielhaft anhand einer vorteilhaften ausführungsform unter Bezugnahme auf die beigefügten Zeichnungen beschrieben. Es zeigen:
- Fig. 1: ein Befestigungsprofil eines Systems gemäß einer Ausführungsform der Erfindung,
- Fig. 2: ein System zur Befestigung eines Lüftungsprofils an einem Gebäudeabschnitt und an einer an dem Gebäudeabschnitt angebrachten Unterkonstruktion gemäß einer Ausführungsform der Erfindung,
- Fig. 3: ein Befestigungsprofil eines Systems gemäß einer weiteren Ausführungsform der Erfindung,
- Fig. 4: ein System zur Befestigung eines Lüftungsprofils an einem Gebäudeabschnitt und an einer an dem Gebäudeabschnitt angebrachten Unterkonstruktion gemäß einer Ausführungsform der Erfindung,
- Fig. 5a: ein Verbindungselement für ein Lüftungsprofil gemäß einer Ausführungsform der Erfindung in einer Draufsicht,
- Fig. 5b: das Verbindungselement von Fig. 5a in perspektivischer Darstellung,
- Fig. 5c: das Verbindungselement von Fig. 5a und b in Seitenansicht,
- Fig. 6: ein System zur Befestigung eines Lüftungsprofils an einem Gebäudeabschnitt und an einer an dem Gebäudeabschnitt angebrachten Unterkonstruktion gemäß einer Ausführungsform der Erfindung in einem ersten Montagezustand,
- Fig. 7: das System von Fig. 6 in einem zweiten Montagezustand,
- Fig. 8: den Ausschnitt A von Fig. 7 in größerer Darstellung, und
- Fig. 9: das System von Fig. 6 bis 8 in einer Einbausituation an einem Gebäude.

Fig. 1 zeigt in perspektivischer Darstellung ein Befestigungsprofil 10 zur Befestigung eines in Fig. 1 nicht dargestellten Lüftungsprofils für hinterlüftete Fassaden eines Gebäudes an einem in Fig. 1 ebenfalls nicht dargestellten Gebäudeabschnitt.

Das Befestigungsprofil 10 ist in einer Längsrichtung x langgestreckt ausgebildet und weist einen im Wesentlichen L-förmigen Querschnitt auf. Das Befestigungsprofil 10 umfasst einen Befestigungsschenkel 12 zur Anbringung an dem Gebäudeabschnitt mit mehreren Rund-, Lang- und anderen Löchern 14, die jeweils zur Aufnahme eines Befestigungsmittels dienen. Ferner umfasst das Befestigungsprofil 10 einen Verbindungsschenkel 16 zur Verbindung mit dem Lüftungsprofil, der im Wesentlichen senkrecht zu dem Befestigungsschenkel 12 orientiert ist. Das Befestigungsprofil 10 ist aus einem Flachmaterial gebildet und der Befestigungs- und der Verbindungsschenkel 12, 16 sind im Wesentlichen eben ausgebildet.

Der Verbindungsschenkel 16 des Befestigungsprofils 10 weist mehrere in der Längsrichtung x voneinander beabstandete Kopplungsabschnitte 18 auf, in denen der Verbindungsschenkel 16 jeweils über ein Verbindungsmittel mit dem Lüftungsprofil koppelbar ist. In jedem Kopplungsabschnitt 18 ist ein Langloch 20 des Verbindungsschenkels 16 ausgebildet, das in Bezug auf seine Längserstreckung senkrecht zu der Längsrichtung x orientiert ist. Jedes Langloch 20 definiert dabei eine beliebige Anzahl von entlang der Längserstreckung des Langlochs kontinuierlich aufeinander folgenden Kopplungspositionen, in denen der Verbindungsschenkel 16 jeweils mit einem Verbindungsmittel für das Lüftungsprofil koppelbar ist. In Fig. 1 sind nur die durch die Längsenden eines Langlochs 20 definierten äußersten Kopplungspositionen durch das Bezugszeichen 22 eigens gekennzeichnet.

Die Abstand d₁ zwischen den zwei äußersten Kopplungspositionen 22 beträgt bei der in Fig. 1 gezeigten Ausführungsform etwa 15 mm.

Fig. 2 zeigt in perspektivischer Darstellung ein System zur Befestigung eines Lüftungsprofils 24 an einem in Fig. 2 nicht dargestellten Gebäudeabschnitt und an einer an dem Gebäudeabschnitt angebrachten, in Fig. 2 ebenfalls nicht dargestellten Unterkonstruktion gemäß einer Ausführungsform der Erfindung.

Das in Fig. 2 gezeigte System umfasst ein Befestigungsprofil 10, welches dem in Fig. 1 gezeigten entspricht, und ein Lüftungsprofil 24. Das Lüftungsprofil 24 ist aus einem Flachmaterial als in der Längsrichtung x langgestrecktes L-Profil mit einem waagrechten Schenkel 26 und einem senkrechten Schenkel 28 ausgebildet. In dem Lüftungsprofil 24 sind in der Längsrichtung x orientierte Reihen 30 von ebenfalls in der Längsrichtung x orientierten länglichen Lüftungslöchern 32 ausgebildet, die im vorliegenden System sowohl zur Belüftung des durch das Lüftungsprofil 24 abzudeckenden Belüftungsspaltes als auch zur Verbindung des Lüftungsprofils 24 mit dem Befestigungsprofil 10 eingesetzt werden können. Dabei sind die Lüftungslöcher 32 zweier in der Querrichtung y des Lüftungsprofils 24 benachbart angeordneter Reihen 30 in Längsrichtung x versetzt angeordnet, wodurch sich eine backsteinmusterartige Anordnung der Lüftungslöcher 32 ergibt.

Zur Verbindung des Lüftungsprofils 24 mit dem Befestigungsprofil 10 wird der waagrechte Schenkel 26 des Lüftungsprofils 24 wie in Fig. 2 gezeigt an dem Verbindungsschenkel 16 des Befestigungsprofils 10 flächig zur Anlage gebracht, so dass der Verbindungsschenkel 16 und der waagrechte Schenkel 26 im Wesentlichen planparallel angeordnet sind.

Die Relativlage von Lüftungsprofil 24 und Befestigungsprofil 10 in Bezug auf die Querrichtung y kann dabei so angepasst werden, dass sie an die Breite des abzudeckenden Belüftungsspaltes und insbesondere auch an eine etwaige Variation dieser Breite über die Länge des Belüftungsspaltes hinweg, z.B. infolge einer Wandunebenheit oder Ähnlichem, angepasst ist.

Dann werden Lüftungsprofil 24 und Befestigungsprofil 10 in der gewünschten Relativlage miteinander verbunden. Dazu wird in jedem Kopplungsabschnitt 18 des Befestigungsprofils 10 ein Verbindungsmittel 34 durch die durch ein Lüftungsloch 32 des Lüftungsprofils 24 und ein fluchtend damit angeordnetes Langloch 20 des Befestigungsprofils 10 gebildete Öffnung hindurch geführt und an dem Befestigungsprofil 10 und dem Lüftungsprofil 24 befestigt. Wie in Fig. 2 gezeigt, kommen als Verbindungsmittel 34 insbesondere stiftartige Verbindungsmittel 34 mit im Wesentlichen rundem Querschnitt in Frage, wie z.B. ein Steckverbinder 34a oder eine Schraube 34b. Der Steckverbinder 34a eignet sich dabei insbesondere, um während der Montage eine Vorfixierung von Befestigungsprofil 10 und Lüftungsprofil 24 zu erreichen, während die Schraube 34b insbesondere zu einer abschließenden permanenten Fixierung von Befestigungsprofil 10 und Lüftungsprofil 24 geeignet ist.

Dadurch, dass der Abstand d₁ zwischen den zwei äußersten Kopplungspositionen 22 eines Langlochs 20 im vorliegenden Ausführungsbeispiel größer ist als der Abstand d₂ zweier benachbarter Reihen 30 von Lüftungslöchern 32 des Lüftungsprofils 24 wird gewährleistet, dass Befestigungsprofil 10 und Lüftungsprofil 24 in Bezug auf die Querrichtung y in jeder beliebigen Relativlage miteinander gekoppelt werden können. Das Lüftungsprofil 24 kommt dabei nämlich in jeder Relativlage so an dem Befestigungsprofil 10 zur Anlage, dass zumindest ein Lüftungsloch 32 mit einem Langloch 20 des Kopplungsabschnittes 18 fluchtet und somit mit diesem Langloch 20 eine Öffnung zur Durchführung des Verbindungsmittels 34 bildet. Es wird also zum Beispiel vermieden, dass die in einem Langloch 20 zur Verfügung stehenden Kopplungspositionen 22 komplett von dem zwischen zwei benachbarten Lüftungslochreihen 30 des Lüftungsprofils 24 angeordneten Bereich des Lüftungsprofils 24 zugedeckt werden. Dadurch wird in einfacher Weise eine stufenlose Einstellung der Breite des durch das Lüftungsprofil 24 abgedeckten Belüftungsspaltes ermöglicht.

Durch den Versatz zweier benachbarter Lüftungslochreihen 30 des Lüftungsprofils 24 in Längsrichtung x wird zudem erreicht, dass das Befestigungsprofil 10 und das Lüftungsprofil 24 in jedem Kopplungsabschnitt 18 des Befestigungsprofils 10 nicht nur in Bezug auf die Querrichtung y, sondern auch in Bezug auf die Längsrichtung x in jeder beliebigen Relativlage miteinander gekoppelt werden können.

Das in Fig. 2 gezeigte System umfasst auch ein Verbindungselement 36 zur Verbindung des Lüftungsprofils 24 an der an dem Gebäude angebrachten Unterkonstruktion über entsprechende Befestigungsmittel 37, welches in Bezug auf die Fig. 5 bis 9 näher erläutert ist.

Fig. 3 und 4 zeigen in perspektivischer Darstellung ein Befestigungsprofil 10 und ein System zur Befestigung eines Lüftungsprofils 24 an einem Gebäudeabschnitt und an einer Unterkonstruktion gemäß einer weiteren Ausführungsform der Erfindung, die im Wesentlichen der in Fig. 1 bzw. 2 gezeigten Ausführungsform entspricht.

Im Unterschied zu Fig. 1 und 2 sind bei dem in Fig. 3 und 4 gezeigten Befestigungsprofil 10 zwei der in Fig. 1 und 2 gezeigten Kopplungsabschnitte 18 jeweils durch eine Klemmlasche 38 ersetzt. Die in Querrichtung y orientierten Klemmlaschen 38 sind zum Einklemmen des Lüftungsprofils 24 zwischen den Klemmlaschen 38 und dem Verbindungsschenkel 16 des Befestigungsprofils 10 ausgebildet und bewirken dabei eine Vorfixierung von Befestigungsprofil 10 und Lüftungsprofil 24 bei planparalleler gegenseitiger Anlage derselben.

Fig. 5a-c zeigen ein Verbindungselement 36 zur Verbindung eines Lüftungsprofils für hinterlüftete Fassaden eines Gebäudes mit einer an dem Gebäude angebrachten Unterkonstruktion gemäß einer Ausführungsform der Erfindung in Draufsicht, perspektivischer Ansicht und Seitenansicht.

Das Verbindungselement 36 ist aus einem länglichen flachen Körper gebildet und weist eine Tiefenrichtung x', eine Breitenrichtung y' und eine Längsrichtung z' auf.

Das Verbindungselement 36 umfasst einen Basisabschnitt 40, in dem zwei in Längsrichtung z' zueinander beabstandete Befestigungsabschnitte 42 zur Befestigung des Verbindungselements 36 an einer in Fig. 5 nicht dargestellten Unterkonstruktion eines Gebäudes ausgebildet sind. In jedem Befestigungsabschnitt 42 sind mehrere Rund- und Langlöcher 44 ausgebildet, die zur Aufnahme eines an der Unterkonstruktion anzubringenden Befestigungsmittels dienen.

An den beiden Längsenden des Verbindungselements 36 ist ferner jeweils ein Verbindungsabschnitt 46 zur Verbindung des Verbindungselements 36 mit dem Lüftungsprofil vorgesehen. Jeder Verbindungsabschnitt 46 umfasst einen sich ausgehend von dem Basisabschnitt 40 parallel zu der Längsrichtung z' über den Basisabschnitt hinaus erstreckenden, zum Durchgreifen eines Lüftungsloches des Lüftungsprofils ausgebildeten Halsabschnitt 48 und einen sich an den Halsabschnitt 48 anschließenden Halteabschnitt 50. Der Halteabschnitt 50 erstreckt sich parallel zur Breitenrichtung y' in beiden Richtungen über den Halsabschnitt 48 des jeweiligen Verbindungsabschnitts 46 hinaus und bildet somit zusammen mit dem Halsabschnitt 48 einen in etwa T-förmigen Verbindungsabschnitt 46.

Die Breite b₁ des Halsabschnitts 48 ist dabei geringer oder in etwa so groß gewählt wie die Breite eines Lüftungsloches des Lüftungsprofils, in das der Halsabschnitt eingesteckt werden soll. Die Breite b₂ des Halteabschnittes 50 ist größer als diese Breite des Lüftungsloches gewählt und gleichzeitig geringer oder in etwa so groß wie die Länge des Lüftungsloches.

Ist das Verbindungselement 36 in einem seiner Verbindungsabschnitte 46 mit einem Lüftungsprofil gekoppelt, so durchgreift der Halsabschnitt 48 des Verbindungsabschnitts 46 ein Lüftungsloch des Lüftungsprofils und der Halteabschnitt 50 hintergreift das Lüftungsprofil in dessen das Lüftungsloch begrenzenden Bereichen, so dass das Lüftungsprofil zuverlässig gelagert ist und seine Bewegung in Längsrichtung z' des Verbindungselements 36 beschränkt ist. Gleichzeitig kann sich das Lüftungsprofil ungehindert entlang der Längsrichtung des Lüftungsloches, d.h. bevorzugt in Tiefenrichtung x' des Verbindungselements 36 bewegen, so dass eine Wärmeausdehnung des Lüftungsprofils nicht zu einer Verspannung zwischen Lüftungsprofil und Verbindungselement 36 bzw. der Unterkonstruktion führt.

Der Basisabschnitt 40 weist bei beiden Verbindungsabschnitten 46 jeweils zwei beidseitig des Halsabschnittes 48 angeordnete Fortsätze 52 mit Stirnflächen 54 auf, die zusammen mit Stirnflächen 56 des Halteabschnitts 50 einen Spalt 58 des Verbindungselements 36 definieren, der nur durch den jeweiligen Halsabschnitt 48 des Verbindungselements 36 überbrückt ist und in dem das Lüftungsprofil aufgenommen werden kann. Die Stirnflächen 54 der Fortsätze 52 sind dabei gegenüber den Stirnflächen 56 des Halteabschnitts 50 in der Breitenrichtung y' versetzt angeordnet.

Die Spaltbreiten b₃, b₄ der beiden Spalte 58 sind jeweils an eine typische Dicke eines Lüftungsprofils angepasst. So weist der in Fig. 5a-c oben gezeigte Verbindungsabschnitt 46 eine Spaltbreite b₃ von ca. 1,7 mm auf und ist damit an die typische Dicke eines Lüftungsprofils aus Polyvinylchlorid (PVC) angepasst, während der in Fig. 5a-c unten gezeigte Verbindungsabschnitt 46 eine Spaltbreite b₄ von ca. 0,8 mm aufweist und somit an die typische Dicke eines Lüftungsprofils aus Aluminium angepasst ist.

Wie in Fig. 5c gezeigt, ist das Verbindungselement 36 im Längsschnitt betrachtet im Wesentlichen S-förmig ausgebildet und weist zwei im Wesentlichen planparallele, in Tiefenrichtung x' um einen Betrag d₃ versetzt angeordnete Längsabschnitte 59 und einen diese Längsabschnitte 59 verbindenden, gegenüber den Längsabschnitten 59 abgewinkelten Längsabschnitt 60 auf. Der Wert des Versatzes d₃ entspricht in etwa der Hälfte der Breite B des Verbindungselements 36. Der abgewinkelte Längsabschnitt 60 weist aufgrund seiner Abwinklung eine geringere Steifigkeit in Bezug auf eine in der Längsrichtung z' wirkende Kraft auf. Dadurch wird eine gewisse Relativbeweglichkeit von Lüftungsprofil und Verbindungselement 36 in z'-Richtung geschaffen, wodurch eine Verspannung in dieser Richtung vermieden werden kann.

Fig. 6 und 7 zeigen in perspektivischer und teilweise geschnittener Darstellung ein System zur Befestigung eines Lüftungsprofils 24 für eine hinterlüftete Fassade 61 an einem Gebäudeabschnitt 62 und an einer Unterkonstruktion 64, die an einer Isolationsschicht 63 des Gebäudeabschnitts 62 angebracht ist und die Fassade 61 trägt, gemäß einer Ausführungsform der Erfindung in verschiedenen Montagezuständen. Das in Fig. 6 und 7 gezeigte System entspricht dabei dem in Fig. 1 und 2 gezeigten System. Anhand der Darstellung in Fig. 6 und 7 wird nachfolgend die Montage des Lüftungsprofils 24 genauer erläutert.

Zunächst wird der Befestigungsschenkel 12 des Befestigungsprofils 10 an dem Gebäudeabschnitt 62 - vorliegend einem Wandabschnitt des Gebäudes - befestigt. Dann wird der waagrechte Schenkel 26 des Lüftungsprofils 24 flächig an den Verbindungsschenkel 16 des Befestigungsprofils 10 angelegt und die Relativlage von Lüftungsprofil 24 und Befestigungsprofil 10 so angepasst, dass das Lüftungsprofil 24 die Breite des gewünschten Belüftungsspalts 65 überall genau abdeckt. Daraufhin werden Befestigungsprofil 10 und Lüftungsprofil 24 über die Verbindungsmittel 34 miteinander verbunden.

Das Verbindungselement 36 wird dann wie in Fig. 6 gezeigt zunächst so ausgerichtet, dass die Breitenrichtung y' (siehe Fig. 5a-c) des Verbindungselements 36 im Wesentlichen parallel zu der Längsrichtung x des Lüftungsprofils 24 verläuft. In dieser Orientierung wird das Verbindungselement 36 an eine zur Befestigung des Verbindungselements 36 vorgesehene Oberfläche 66 der Unterkonstruktion 64 angehalten. Dann wird der untere Verbindungsabschnitt 46 des Verbindungselements 36 in z-Richtung durch ein Lüftungsloch 32 des Lüftungsprofils 24 hindurch gesteckt, was bei der gegebenen parallelen Orientierung von Lüftungsloch 32 und Halteabschnitt 50 ungehindert möglich ist.

Anschließend wird das Verbindungselement um den in dem Lüftungsloch 32 angeordneten Halsabschnitt 48 herum in Richtung der in Fig. 6 dargestellten Pfeile 68 um 90 Grad gedreht, bis es die in Fig. 7 dargestellte Position einnimmt. In dieser Stellung hintergreift der Halteabschnitt 50 des unteren Verbindungsabschnittes 46 das Lüftungsprofil 24 auf beiden Seiten des Lüftungsloches 32 und bewirkt somit eine zuverlässige Halterung des Lüftungsprofils 24 an dem Verbindungselement 36. Gleichzeitig kann sich das Lüftungsprofil 24 gegenüber dem Verbindungselement 36 in der Längsrichtung x bewegen, wodurch eine Verspannung von Lüftungsprofil 24 und Unterkonstruktion 64 vermieden wird. Durch den senkrechten Versatz d₃ (siehe Fig. 5c) zwischen den zwei Längsabschnitten 59 (siehe Fig. 5c) des Verbindungselements 36 gelangt bei dieser Drehung der obere Befestigungsabschnitt 42 automatisch an der Oberfläche 66 der Unterkonstruktion 64 zur Anlage und kann dort über entsprechende Befestigungsmittel 37 (siehe Fig. 7) befestigt werden. Damit ist das Lüftungsprofil 24 stabil und spannungsfrei an dem Gebäudeabschnitt 62 und an der Unterkonstruktion 64 befestigt. Die Fassade 61 wird dann über das Lüftungsprofil 24 durch den in Fig. 6 und 7 als Pfeil 72 angedeuteten Belüftungsstrom hinterlüftet.

Fig. 8 zeigt den Ausschnitt A von Fig. 7 in vergrößerter Darstellung. Wie dort ersichtlich, hintergreift der Halteabschnitt 50 des unteren Verbindungsabschnitts 46 das Lüftungsprofil 24 in den das Lüftungsloch 32 begrenzenden Bereichen und bewirkt somit eine zuverlässige Lagerung des Lüftungsprofils 24 an dem Verbindungselement 36, die gleichzeitig eine Relativbewegung des Lüftungsprofils 24 und des Verbindungselements 36 in x-Richtung zulässt.

Fig. 9 zeigt weitere Details des Gebäudeabschnitts 62, an dem das System von Fig. 6 und 7 angebracht ist.

### Bezugszeichenliste

- 10: Befestigungsprofil
- 12: Befestigungsschenkel
- 14: Rundloch, Langloch
- 16: Verbindungsschenkel
- 18: Kopplungsabschnitt
- 20: Langloch
- 22: Kopplungsposition
- 24: Lüftungsprofil
- 26: waagrechter Schenkel
- 28: senkrechter Schenkel
- 30: Reihe von Lüftungslöchern
- 32: Lüftungsloch
- 34: Verbindungsmittel
- 34a: Steckverbinder
- 34b: Schraube
- 36: Verbindungselement
- 37: Befestigungsmittel
- 38: Klemmlasche
- 40: Basisabschnitt
- 42: Befestigungsabschnitt
- 44: Rundloch, Langloch
- 46: Verbindungsabschnitt
- 48: Halsabschnitt
- 50: Halteabschnitt
- 52: Fortsatz
- 54, 56: Stirnfläche
- 58: Spalt
- 59, 60: Längsabschnitt
- 61: Fassade
- 62: Gebäudeabschnitt
- 63: Isolationsschicht
- 64: Unterkonstruktion
- 65: Belüftungsspalt
- 66: Oberfläche der Unterkonstruktion
- 68, 72: Pfeil
- d₁, d₂: Abstand
- d₃: Versatz
- b₁-b₄: Breite
- B: Breite
- x, y, z: Längs-, Quer- und Höhenrichtung
- x', y', z': Tiefen-, Breiten- und Längsrichtung

## Patentansprüche

1. System zur Befestigung eines Lüftungsprofils (24) für hinterlüftete Fassaden (61) eines Gebäudes an einem Gebäudeabschnitt (62), umfassend ein in einer Längsrichtung (x) langgestrecktes Lüftungsprofil (24) mit mehreren Lüftungslöchern (32) und ein in einer Längsrichtung (x) langgestrecktes Befestigungsprofil (10) mit einem Befestigungsschenkel (12) zur Anbringung an dem Gebäudeabschnitt (62) und mit einem Verbindungsschenkel (16) zur Verbindung des Befestigungsprofils (10) mit dem Lüftungsprofil (24), wobei das Lüftungsprofil (24) und das Befestigungsprofil (10) bei im Wesentlichen paralleler Längsausrichtung in wenigstens zwei in der gemeinsamen Längsrichtung (x) voneinander beabstandeten Kopplungsbereichen miteinander koppelbar sind, wobei das Lüftungsprofil (24) und das Befestigungsprofil (10) in jedem der wenigstens zwei Kopplungsbereiche jeweils über ein Verbindungsmittel (34) in wenigstens zwei verschiedenen, quer zu der gemeinsamen Längsrichtung (x) voneinander beabstandeten Relativpositionen miteinander koppelbar sind,
wobei der Verbindungsschenkel (16) des Befestigungsprofils (10) wenigstens zwei in Längsrichtung (x) des Befestigungsprofils (10) voneinander beabstandete Kopplungsabschnitte (18) aufweist, wobei in jedem Kopplungsabschnitt (18) wenigstens zwei voneinander beabstandete Kopplungspositionen (22) definiert sind, in denen der Verbindungsschenkel (16) jeweils mit einem Verbindungsmittel (34) für das Lüftungsprofil (24) koppelbar ist,
wobei das Lüftungsprofil (24) wenigstens zwei nebeneinander angeordnete und zueinander benachbarte Reihen (30) von Lüftungslöchern (32) aufweist,
**dadurch gekennzeichnet, dass** der Abstand (di) zwischen den wenigstens zwei Kopplungspositionen (22) eines Kopplungsabschnitts (18) so groß ist wie oder größer ist als der Abstand (d₂) zwischen den zwei benachbarten Reihen (30) von Lüftungslöchern (32) des Lüftungsprofils (24).

2. System nach Anspruch 1,
**dadurch gekennzeichnet, dass**
die wenigstens zwei Relativpositionen in einer im Wesentlichen senkrecht zur Längsrichtung (x) des Befestigungsprofils (10) und parallel zu dem Verbindungsschenkel (16) des Befestigungsprofils (10) orientierten Richtung hintereinander liegen.

3. System nach Anspruch 1 oder 2,
**dadurch gekennzeichnet, dass**
das Lüftungsprofil (24) und das Befestigungsprofil (10) über ein sich durch ein Lüftungsloch (32) des Lüftungsprofils (24) hindurch erstreckendes stiftartiges Verbindungsmittel (34) miteinander gekoppelt sind, wobei das Verbindungsmittel (34) insbesondere durch eine Niete, eine Schraube (34b) oder einen Steckverbinder (34a) gebildet ist.

4. System nach zumindest einem der vorstehenden Ansprüche,
**dadurch gekennzeichnet, dass**
die wenigstens zwei Kopplungspositionen (22) eines Kopplungsabschnitts (18) durch die voneinander beabstandeten Enden einer in dem Kopplungsabschnitt (18) vorgesehenen länglichen Durchbrechung (20) des Befestigungsprofils (10) definiert sind.

5. System nach zumindest einem der vorstehenden Ansprüche,
**dadurch gekennzeichnet, dass**
die wenigstens zwei voneinander beabstandeten Kopplungspositionen (22) eines Kopplungsabschnitts (18) in einer Richtung (y) quer und insbesondere zumindest annähernd senkrecht zu der Längsrichtung (x) des Befestigungsprofils (10) hintereinander angeordnet sind.

6. System nach zumindest einem der vorstehenden Ansprüche,
**dadurch gekennzeichnet, dass**
die wenigstens zwei Kopplungspositionen (22) einen Abstand (d₁) von zwischen 3 und 50 mm, bevorzugt zwischen 5 und 30 mm und besonders bevorzugt zwischen 10 und 20 mm aufweisen.

7. System nach zumindest einem der vorstehenden Ansprüche,
**dadurch gekennzeichnet, dass**
wenigstens ein und insbesondere jeder der wenigstens zwei Kopplungsabschnitte (18) in seinen zwei Kopplungspositionen (22) mit einem stiftartigen Verbindungsmittel (34), bevorzugt mit im Wesentlichen rundem Querschnitt, koppelbar ist, insbesondere mit einer Niete, einer Schraube (34b) oder einem Steckverbinder (34a)

8. System nach zumindest einem der vorstehenden Ansprüche,
**dadurch gekennzeichnet, dass** das Befestigungsprofil (10) als L-Profil ausgebildet ist.

9. System nach zumindest einem der vorstehenden Ansprüche,
**dadurch gekennzeichnet, dass**
der Befestigungsschenkel (12) des Befestigungsprofils (10) wenigstens ein Loch (14) mit rundem Querschnitt und/oder ein Langloch (14) für ein das Befestigungsprofil (10) an dem Gebäudeabschnitt (62) befestigendes Befestigungsmittel aufweist

10. Verbindungselement (36) zur Verbindung eines Lüftungsprofils (24) für hinterlüftete Fassaden (61) eines Gebäudes mit einer an dem Gebäude angebrachten Unterkonstruktion (64),
wobei das Verbindungselement (36) einen Basisabschnitt (40) umfasst, in dem wenigstens ein Befestigungsabschnitt (42) zur Befestigung des Verbindungselements (36) an der Unterkonstruktion (64) ausgebildet ist, sowie wenigstens einen Verbindungsabschnitt (46) zur Verbindung des Verbindungselements (36) mit dem Lüftungsprofil (24),
wobei der Verbindungsabschnitt (46) des Verbindungselements (36) einen sich ausgehend von dem Basisabschnitt (40) in einer Längsrichtung (z') über den Basisabschnitt (40) hinaus erstreckenden, zum Durchgreifen eines Lüftungsloches (32) des Lüftungsprofils (24) ausgebildeten Halsabschnitt (48) und einen sich an den Halsabschnitt (48) anschließenden Halteabschnitt (50) umfasst, wobei der Halteabschnitt (50) in einer quer zu der Längsrichtung (z') orientierten Richtung (y') über den Halsabschnitt (48) hervorsteht,
**dadurch gekennzeichnet, dass**
der Basisabschnitt (40) des Verbindungselements (36) einen zwischen dem Befestigungsabschnitt (42) und dem Verbindungsabschnitt (46) angeordneten Längsabschnitt (60) aufweist, der eine geringere Steifigkeit in Bezug auf eine in der Längsrichtung (z') des Halsabschnittes (48) gerichtete Kraft aufweist als die benachbarten Längsabschnitte (59) des Verbindungselements (36), so dass das Verbindungselement bei einer zu der Längsrichtung des Halsabschnittes parallelen Bewegung des Lüftungsprofils die entstehenden mechanischen Spannungen elastisch aufnehmen kann, ohne dass ein Verziehen des Lüftungsprofils, des Verbindungselements oder der Unterkonstruktion auftritt.

11. Verbindungselement nach Anspruch 10,
**dadurch gekennzeichnet, dass**
der Halteabschnitt (50) in zwei zueinander entgegengesetzten, zu der Längsrichtung (z') senkrechten Richtungen (y') über den Halsabschnitt (48) hervorsteht.

12. Verbindungselement nach Anspruch 10 oder 11,
**dadurch gekennzeichnet, dass** der Halteabschnitt (50) einerseits und der Basisabschnitt (40) andererseits jeweils eine von wenigstens zwei gegenüberliegenden und zueinander weisenden Stirnflächen (54, 56) aufweisen, die zusammen einen nur durch den Halsabschnitt (48) überbrückten Spalt (58) des Verbindungselements (36) definieren, wobei die Breite (b₃, b₄) des Spaltes (58) insbesondere an die Dicke des Lüftungsprofils (24) angepasst ist, und/oder
dass das Verbindungselement (36) wenigstens zwei an den längsseitigen Enden des Verbindungselements (36) angeordnete Verbindungsabschnitte (46) umfasst, wobei die wenigstens zwei Verbindungsabschnitte (46) voneinander verschiedene Dimensionierungen, bevorzugt verschiedene Breiten (b₃, b₄) eines durch die Verbindungsabschnitte (46) mit dem Basisabschnitt (40) jeweils definierten Spaltes (58), aufweisen.

13. Verbindungselement nach zumindest einem der Ansprüche 10 bis 12,
**dadurch gekennzeichnet, dass**
der Basisabschnitt (40) im Längsschnitt im Wesentlichen S-förmig ausgebildet ist und einen ersten und einen zweiten Längsabschnitt (59) aufweist, die durch einen quer und insbesondere abgewinkelt zu dem ersten und zweiten Längsabschnitt (59) verlaufenden dritten Längsabschnitt (60) verbunden sind,
insbesondere wobei der erste und zweite Längsabschnitt (59) im Wesentlichen planparallel und in einer senkrecht zu den beiden Längsabschnitten (59) orientierten Richtung versetzt zueinander angeordnet sind, wobei der Betrag des Versatzes (d₃) bevorzugt in etwa die Hälfte der maximalen Breite (B) des Basisabschnittes (40) beträgt.

14. Verbindungselement nach zumindest einem der Ansprüche 10 bis 13,
**dadurch gekennzeichnet, dass**
in dem Befestigungsabschnitt (42) wenigstens ein Loch (44) mit im Wesentlichen rundem Querschnitt und/oder wenigstens ein Langloch (44) für ein mit der Unterkonstruktion (64) zu verbindendes Befestigungsmittel (37) vorgesehen ist, und/oder dass das Verbindungselement (36) aus einem Flachmaterial gebildet ist.

15. System zur Befestigung eines Lüftungsprofils (24) für hinterlüftete Fassaden (61) eines Gebäudes an einer an dem Gebäude angebrachten Unterkonstruktion (64), umfassend ein Lüftungsprofil (24) mit mehreren Lüftungslöchern (32) und ein Verbindungselement (36) zur Verbindung des Lüftungsprofils (24) mit der Unterkonstruktion (64),
wobei das Verbindungselement (36) einen Basisabschnitt (40) umfasst, in dem wenigstens ein Befestigungsabschnitt (42) zur Befestigung des Verbindungselements (36) an der Unterkonstruktion (64) ausgebildet ist, sowie wenigstens einen Verbindungsabschnitt (46) zur Verbindung des Verbindungselements (36) mit dem Lüftungsprofil (24),
und wobei der Verbindungsabschnitt (46) des Verbindungselements (36) einen sich ausgehend von dem Basisabschnitt (40) in einer Längsrichtung (z') über den Basisabschnitt (40) hinaus erstreckenden, zum Durchgreifen eines Lüftungsloches (32) des Lüftungsprofils (24) ausgebildeten Halsabschnitt (48) und einen sich an den Halsabschnitt (48) anschließenden Halteabschnitt (50) umfasst, wobei der Halteabschnitt (50) in einer quer zu der Längsrichtung (z') orientierten Richtung (y') über den Halsabschnitt (48) hervorsteht, wobei das Verbindungselement (36) gemäß zumindest einem der vorstehenden Ansprüche 10 bis 14 ausgebildet ist.

16. System nach Anspruch 15,
**dadurch gekennzeichnet, dass**
der Halsabschnitt (48) des Verbindungsabschnitts (46) des Verbindungselements (36) ein Lüftungsloch (32) des Lüftungsprofils (24) durchgreift und der Halteabschnitt (50) des Verbindungsabschnitts (46) das Lüftungsprofil (24) in dem das Lüftungsloch (32) begrenzenden Bereich des Lüftungsprofils (24) hintergreift.

17. System nach Anspruch 15 oder 16,
**dadurch gekennzeichnet, dass**
die Breite (b₁) des Halsabschnittes (48) des Verbindungsabschnitts (46) geringer als oder annähernd gleich der Breite des Lüftungsloches (32) ist und/oder
die Breite (b₂) des Halteabschnitts (50) des Verbindungsabschnitts (46) geringer oder annähernd gleich der Länge des Lüftungsloches (32) ist.

18. System nach zumindest einem der Ansprüche 15 bis 17,
**dadurch gekennzeichnet, dass**
das System gleichzeitig als System zur Befestigung eines Lüftungsprofils (24) für hinterlüftete Fassaden (61) eines Gebäudes an einem Gebäudeabschnitt (62) gemäß zumindest einem der vorstehenden Ansprüche 1 bis 9 ausgebildet ist.

## Claims

1. A system for fastening a ventilation section (24) for rear-ventilated facades (61) of a building to a building section (62), comprising a ventilation section (24) which is elongated in a longitudinal direction (x) and which has a plurality of ventilation holes (32); and a fastening section (10) which is elongated in a longitudinal direction (x), which has a fastening limb (12) for attachment to the building section (62) and which has a connection limb (16) for connecting the fastening section (10) to the ventilation section (24), wherein, with a substantially parallel longitudinal orientation, the ventilation section (24) and the fastening section (10) are couplable to one another in at least two coupling regions spaced apart from one another in the common longitudinal direction (x); wherein the ventilation section (24) and the fastening section (10) are couplable to one another in each of the at least two coupling regions via a respective connection means (34) in at least two different relative positions spaced apart from one another transversely to the common longitudinal direction (x);
wherein the connection limb (16) of the fastening section (10) has at least two coupling sections (18) spaced apart from one another in the longitudinal direction (x) of the fastening section (10), with at least two mutually spaced apart coupling positions (22) in which the connection limb (16) is couplable to a respective connection means (34) for the ventilation section (24) being defined in each coupling section (18); and
wherein the ventilation section (24) has at least two rows (30) of ventilation holes (32) which are arranged next to one another and which are adjacent to one another,
**characterized in that**
the spacing (d₁) between the at least two coupling positions (22) of a coupling section (18) is as large as or larger than the spacing (d₂) between the two adjacent rows (30) of ventilation holes (32) of the ventilation section (24).

2. A system in accordance with claim 1,
**characterized in that**
the at least two relative positions are disposed behind one another in a direction oriented substantially perpendicular to the longitudinal direction (x) of the fastening section (10) and in parallel with the connection limb (16) of the fastening section (10).

3. A system in accordance with claim 1 or claim 2,
**characterized in that**
the ventilation section (24) and the fastening section (10) are coupled to one another via a pin-like connection means (34) extending through a ventilation hole (32) of the ventilation section (24), with the connection means (34) in particular being formed by a rivet, by a screw (34b) or by a plug connector (34a).

4. A system in accordance with at least one of the preceding claims,
**characterized in that**
the at least two coupling positions (22) of a coupling section (18) are defined by the mutually spaced apart ends of an elongate aperture (20) of the fastening section (10) provided in the coupling section (18).

5. A system in accordance with at least one of the preceding claims,
**characterized in that**
the at least two mutually spaced apart coupling positions (22) of a coupling section (18) are arranged behind one another in a direction (y) transversely to and in particular at least approximately perpendicular to the longitudinal direction (x) of the fastening section (10).

6. A system in accordance with at least one of the preceding claims,
**characterized in that**
the at least two coupling positions (22) have a spacing (d₁) of between 3 and 50 mm, preferably between 5 and 30 mm, and particularly preferably between 10 and 20 mm.

7. A system in accordance with at least one of the preceding claims,
**characterized in that**
at least one and in particular each of the at least two coupling sections (18) is couplable in its/their two coupling positions (22) to a pin-like connection means (34), preferably having a substantially round cross-section, in particular to a rivet, to a screw (34b) or to a plug connector (34a).

8. A system in accordance with at least one of the preceding claims,
**characterized in that**
the fastening section (10) is configured as an L section.

9. A system in accordance with at least one of the preceding claims,
**characterized in that**
the fastening limb (12) of the fastening section (10) has at least one hole (14) having a round cross-section and/or an elongate hole (14) for a fastening means fastening the fastening section (10) to the building section (62).

10. A connection element (36) for connecting a ventilation section (24) for rear-ventilated facades (61) of a building to a substructure (64) attached to the building,
wherein the connection element (36) comprises a base section (40) in which at least one fastening section (42) for fastening the connection element (36) to the substructure (64) is formed; and at least one connection section (46) for connecting the connection element (36) to the ventilation section (24); and
wherein the connection section (46) of the connection element (36) comprises a neck section (48) extending over the base section (40) in a longitudinal direction (z') starting from the base section (40) and configured for engaging through a ventilation hole (32) of the ventilation section (24); and a holding section (50) adjoining the neck section (48), with the holding section (50) projecting over the neck section (48) in a direction (y') oriented transversely to the longitudinal direction (z'),
**characterized in that**
the base section (40) of the connection element (36) has a longitudinal section (60) which is arranged between the fastening section (42) and the connection section (46) and which has a smaller stiffness with respect to a force directed in the longitudinal direction (z') of the neck section (48) than the adjacent longitudinal sections (59) of the connection element (36) such that the connection element can elastically take up the mechanical strains arising on a movement of the ventilation section in parallel with the longitudinal direction of the neck section without warpage of the ventilation section, of the connection element or of the substructure taking place.

11. A connection element in accordance with claim 10,
**characterized in that**
the holding section (50) projects over the neck section (48) in two mutually opposite directions (y') which are perpendicular to the longitudinal direction (z').

12. A connection element in accordance with claim 10 or claim 11,
**characterized in that**
the holding section (50), on the one hand, and the base section (40), on the other hand, each have one of at least two mutually oppositely disposed and mutually facing end faces (54, 56) which together define a gap (58) of the connection element (36) bridged only by the neck section (48), with the width (b₃, b₄) of the gap (58) in particular being adapted to the thickness of the ventilation section (24); and/or in that the connection element (36) comprises at least two connection sections (46) arranged at the longitudinal-side ends of the connection element (36), with the at least two connection sections (46) having mutually different dimensions, preferably different widths (b₃, b₄) of a gap (58) which is defined by the connection sections (46) with the base section (40) in each case.

13. A connection element in accordance with at least one of the claims 10 to 12,
**characterized in that**,
in the longitudinal section, the base section (40) is formed substantially in S shape and has a first and second longitudinal section (59) which are connected by a third longitudinal section (60) extending transversely and in particular angled to the first and second longitudinal sections (59),
in particular with the first and second longitudinal sections (59) being arranged offset from one another in a substantially planoparallel manner and in a direction oriented perpendicular to the two longitudinal sections (59), with the amount of the offset (d₃) preferably amounting to approximately half the maximum width (B) of the base section (40).

14. A connection element in accordance with at least one of the claims 10 to 13,
**characterized in that**
at least one hole (44) having a substantially round cross-section and/or at least one elongate hole (44) is/are provided in the fastening section (42) for a fastening means (37) to be connected to the substructure (64); and/or
**in that** the connection element (36) is formed from a flat material.

15. A system for fastening a ventilation section (24) for rear-ventilated facades (61) of a building to a substructure (64) attached to the building, comprising a ventilation section (24) having a plurality of ventilation holes (32) and a connection element (36) for connecting the ventilation section (24) to the substructure (64),
wherein the connection element (36) comprises a base section (40) in which at least one fastening section (42) for fastening the connection element (36) to the substructure (64) is formed; and at least one connection section (46) for connecting the connection element (36) to the ventilation section (24);
and wherein the connection section (46) of the connection element (36) comprises a neck section (48) extending over the base section (40) in a longitudinal direction (z') starting from the base section (40) and configured for engaging through a ventilation hole (32) of the ventilation section (24); and a holding section (50) adjoining the neck section (48), with the holding section (50) projecting over the neck section (48) in a direction (y') oriented transversely to the longitudinal direction (z'),
with the connection element (36) being configured in accordance with at least one of the preceding claims 10 to 14.

16. A system in accordance with claim 15,
**characterized in that**
the neck section (48) of the connection section (46) of the connection element (36) engages through a ventilation hole (32) of the ventilation section (24) and the holding section (50) of the connection section (46) engages through the ventilation section (24) in the region of the ventilation section (24) bounding the ventilation hole (32).

17. A system in accordance with claim 15 or claim 16,
**characterized in that**
the width (b₁) of the neck section (48) of the connection section (46) is smaller than or approximately equal to the width of the ventilation hole (32); and/or
**in that** the width (b₂) of the holding section (50) of the connection section (46) is smaller than or approximately equal to the length of the ventilation hole (32).

18. A system in accordance with at least one of the claims 15 to 17,
**characterized in that**
the system is simultaneously configured as a system for fastening a ventilation section (24) for rear-ventilated facades (61) of a building to a building section (62) in accordance with at least one of the preceding claims 1 to 9.

## Revendications

1. Système de fixation d'un profilé de ventilation (24) pour façades (61) ventilées par l'arrière d'un bâtiment à une partie de bâtiment (62), comprenant un profilé de ventilation (24) allongé dans une direction longitudinale (x) et pourvu d'une pluralité de trous de ventilation (32), et un profilé de fixation (10) allongé dans une direction longitudinale (x) et pourvu d'une branche de fixation (12) pour le montage sur la partie de bâtiment (62) et d'une branche de liaison (16) pour la liaison du profilé de fixation (10) au profilé de ventilation (24),
dans lequel
le profilé de ventilation (24) et le profilé de fixation (10) sont susceptibles d'être couplés l'un à l'autre dans au moins deux zones de couplage espacées l'une de l'autre dans la direction longitudinale commune (x), en ayant une orientation longitudinale sensiblement parallèle,
le profilé de ventilation (24) et le profilé de fixation (10) sont susceptibles d'être couplés l'un à l'autre dans chacune desdites au moins deux zones de couplage par un moyen de liaison respectif (34) dans au moins deux positions relatives différentes espacées l'une de l'autre transversalement à la direction longitudinale commune (x),
la branche de liaison (16) du profilé de fixation (10) présente au moins deux portions de couplage (18) espacées l'une de l'autre dans la direction longitudinale (x) du profilé de fixation (10),
au moins deux positions de couplage (22) espacées l'une de l'autre sont définies dans chaque portion de couplage (18), positions dans lesquelles la branche de liaison (16) est susceptible d'être couplée à un moyen de liaison respectif (34) pour le profilé de ventilation (24),
le profilé de ventilation (24) comprend au moins deux rangées (30) de trous de ventilation (32) agencées l'une à côté de l'autre et voisines l'une de l'autre,
**caractérisé en ce que**
la distance (d₁) entre lesdites au moins deux positions de couplage (22) d'une portion de couplage (18) est aussi grande ou plus grande que la distance (d₂) entre les deux rangées voisines (30) de trous de ventilation (32) du profilé de ventilation (24).

2. Système selon la revendication 1,
**caractérisé en ce que**
lesdites au moins deux positions relatives se trouvent l'une derrière l'autre dans une direction orientée sensiblement perpendiculairement à la direction longitudinale (x) du profilé de fixation (10) et parallèlement à la branche de liaison (16) du profilé de fixation (10).

3. Système selon la revendication 1 ou 2,
**caractérisé en ce que**
le profilé de ventilation (24) et le profilé de fixation (10) sont couplés l'un à l'autre par un moyen de liaison (34) en forme de tige traversant un trou de ventilation (32) du profilé de ventilation (24), le moyen de liaison (34) étant formé en particulier par un rivet, par une vis (34b) ou par un connecteur enfichable (34a).

4. Système selon l'une au moins des revendications précédentes,
**caractérisé en ce que**
lesdites au moins deux positions de couplage (22) d'une portion de couplage (18) sont définies par les extrémités espacées l'une de l'autre d'une traversée longitudinale (20) du profilé de fixation (10) prévue dans la portion de couplage (18).

5. Système selon l'une au moins des revendications précédentes,
**caractérisé en ce que**
lesdites au moins deux positions de couplage (22) espacées l'une de l'autre d'une portion de couplage (18) sont disposées l'une derrière l'autre dans une direction (y) transversale et en particulier au moins approximativement perpendiculaire à la direction longitudinale (x) du profilé de fixation (10).

6. Système selon l'une au moins des revendications précédentes,
**caractérisé en ce que**
lesdites au moins deux positions de couplage (22) présentent une distance (d₁) comprise entre 3 et 50 mm, de préférence entre 5 et 30 mm et de manière particulièrement préférée entre 10 et 20 mm.

7. Système selon l'une au moins des revendications précédentes,
**caractérisé en ce que**
dans ses deux positions de couplage (22), l'une au moins et en particulier chacune desdites au moins deux portions de couplage (18) est susceptible d'être couplée à un moyen de liaison (34) en forme de tige, ayant de préférence une section transversale sensiblement ronde, en particulier à un rivet, à une vis (34b) ou à un connecteur enfichable (34a).

8. Système selon l'une au moins des revendications précédentes,
**caractérisé en ce que**
le profilé de fixation (10) est réalisé sous la forme d'un profilé en L.

9. Système selon l'une au moins des revendications précédentes,
**caractérisé en ce que**
la branche de fixation (12) du profilé de fixation (10) présente au moins un trou (14) ayant une section transversale ronde et/ou un trou oblong (14) pour un moyen de fixation fixant le profilé de fixation (10) à la partie de bâtiment (62).

10. Élément de liaison (36) pour la liaison d'un profilé de ventilation (24) pour façades (61) ventilées par l'arrière d'un bâtiment à une sous-construction (64) montée sur le bâtiment,
dans lequel
l'élément de liaison (36) comprend une portion de base (40) dans laquelle est réalisée au moins une portion de fixation (42) pour la fixation de l'élément de liaison (36) à la sous-construction (64), ainsi qu'au moins une portion de liaison (46) pour la liaison de l'élément de liaison (36) au profilé de ventilation (24),
la portion de liaison (46) de l'élément de liaison (36) comprend une portion de col (48) qui s'étend à partir de la portion de base (40) dans une direction longitudinale (z') au-delà de la portion de base (40) et qui est réalisée pour traverser un trou de ventilation (32) du profilé de ventilation (24), ainsi qu'une portion de retenue (50) qui se raccorde à la portion de col (48),
la portion de retenue (50) fait saillie au-delà de la portion de col (48) dans une direction (y') orientée transversalement à la direction longitudinale (z'), **caractérisé en ce que**
la portion de base (40) de l'élément de liaison (36) comprend une portion longitudinale (60) qui est agencée entre la portion de fixation (42) et la portion de liaison (46) et qui présente une rigidité inférieure à celle des portions longitudinales voisines (59) de l'élément de liaison (36) par rapport à une force dirigée dans la direction longitudinale (z') de la portion de col (48), de sorte que l'élément de liaison est apte à encaisser élastiquement les contraintes mécaniques qui apparaissent lors d'un mouvement du profilé de ventilation parallèlement à la direction longitudinale de la portion de col, sans qu'il se produise un gauchissement du profilé de ventilation, de l'élément de liaison ou de la sous-construction.

11. Élément de liaison selon la revendication 10,
**caractérisé en ce que**
la portion de retenue (50) fait saillie au-delà de la portion de col (48) dans deux directions (y') opposées l'une à l'autre et perpendiculaires à la direction longitudinale (z').

12. Élément de liaison selon la revendication 10 ou 11,
**caractérisé en ce que**
la portion de retenue (50) d'une part et la portion de base (40) d'autre part présentent chacune une parmi au moins deux surfaces frontales (54, 56) opposées et dirigées l'une vers l'autre qui définissent conjointement une fente (58) de l'élément de liaison (36) comblée seulement par la portion de col (48), la largeur (b₃, b₄) de la fente (58) étant adaptée en particulier à l'épaisseur du profilé de ventilation (24), et/ou
l'élément de liaison (36) comprend au moins deux portions de liaison (46) agencées aux extrémités côté longitudinal de l'élément de liaison (36), lesdites au moins deux portions de liaison (46) présentant des dimensionnements différents, de préférence des largeurs (b₃, b₄) différentes, d'une fente respective (58) définie par les portions de liaison (46) avec la portion de base (40).

13. Élément de liaison selon l'une au moins des revendications 10 à 12,
**caractérisé en ce que**
en coupe longitudinale, la portion de base (40) est réalisée sensiblement en forme de S et comprend une première et une seconde portion longitudinale (59) qui sont reliées par une troisième portion longitudinale (60) qui s'étend transversalement et en particulier sous un angle par rapport à la première et à la seconde portion longitudinale (59), et
en particulier la première et la seconde portion longitudinale (59) sont agencées dans des plans sensiblement parallèles et en décalage l'une de l'autre dans une direction orientée perpendiculairement aux deux portions longitudinales (59), le montant du décalage (d₃) étant de préférence approximativement de la moitié de la largeur maximale (B) de la portion de base (40).

14. Élément de liaison selon l'une au moins des revendications 10 à 13,
**caractérisé en ce que**
il est prévu au moins un trou (44) dans la portion de fixation (42) qui présente une section transversale sensiblement ronde, et/ou au moins un trou oblong (44) pour un moyen de fixation (37) à relier à la sous-construction (64), et/ou
l'élément de liaison (36) est réalisé en un matériau plat.

15. Système de fixation d'un profilé de ventilation (24) pour façades (61) ventilées par l'arrière d'un bâtiment à une sous-construction (64) montée sur le bâtiment, comportant un profilé de ventilation (24) pourvu d'une pluralité de trous de ventilation (32) et un élément de liaison (36) pour la liaison du profilé de ventilation (24) à la sous-construction (64),
dans lequel
l'élément de liaison (36) comprend une portion de base (40) dans laquelle est réalisée au moins une portion de fixation (42) pour la fixation de l'élément de liaison (36) à la sous-construction (64), ainsi qu'au moins une portion de liaison (46) pour la liaison de l'élément de liaison (36) au profilé de ventilation (24),
la portion de liaison (46) de l'élément de liaison (36) comprend une portion de col (48) qui s'étend à partir de la portion de base (40) dans une direction longitudinale (z') au-delà de la portion de base (40) et qui est réalisée pour traverser un trou de ventilation (32) du profilé de ventilation (24), ainsi qu'une portion de retenue (50) qui se raccorde à la portion de col (48), la portion de retenue (50) fait saillie au-delà de la portion de col (48) dans une direction (y') orientée transversalement à la direction longitudinale (z'), et
l'élément de liaison (36) est réalisé selon l'une au moins des revendications précédentes 10 à 14.

16. Système selon la revendication 15,
**caractérisé en ce que**
la portion de col (48) de la portion de liaison (46) de l'élément de liaison (36) traverse un trou de ventilation (32) du profilé de ventilation (24), et la portion de retenue (50) de la portion de liaison (46) engage par l'arrière le profilé de ventilation (24) dans la zone du profilé de ventilation (24) qui délimite le trou de ventilation (32).

17. Système selon la revendication 15 ou 16,
**caractérisé en ce que**
la largeur (b₁) de la portion de col (48) de la portion de liaison (46) est inférieure ou approximativement égale à la largeur du trou de ventilation (32), et/ou
la largeur (b₂) de la portion de retenue (50) de la portion de liaison (46) est inférieure ou approximativement égale à la longueur du trou de ventilation (32).

18. Système selon l'une au moins des revendications 15 à 17,
**caractérisé en ce que**
le système est réalisé en même temps sous forme de système de fixation d'un profilé de ventilation (24) pour façades (61) ventilées par l'arrière d'un bâtiment à une partie de bâtiment (62), selon l'une au moins des revendications précédentes 1 à 9.
